# EUROPÄISCHE PATENTSCHRIFT

(11) **EP 0 121 689 B1**
(45) Veröffentlichungstag und Bekanntmachung des Hinweises auf die Patenterteilung: **04.05.1988**
(21) Anmeldenummer: 84101517.5
(22) Anmeldetag: 14.02.1984
(51) Int. Cl.: F02M 59/20, F02M 59/44

(54) **Kraftstoffeinspritzeinrichtung für Brennkraftmaschinen**
Fuel injection device for internal-combustion engines
Dispositif d'injection du combustible pour moteurs à combustion interne

(30) Priorität: 05.03.1983 DE 3307826
(43) Veröffentlichungstag der Anmeldung: 17.10.1984
(73) Patentinhaber: ROBERT BOSCH GMBH, 70442 Stuttgart (DE)
(72) Erfinder: Häfele, Walter, D-7012 Fellbach (DE); Pfeifle, Helmut, Dr. Dipl.-Phys., F-69130 Ecally (FR); Schwartz, Reinhard, Dipl.-Ing., D-7000 Stuttgart 75 (DE); Straubel, Max, Dr. Dipl.-Ing., D-7000 Stuttgart 61 (DE)

(56) Entgegenhaltungen:
- DE-A- 2 037 485
- FR-A- 2 482 203
- GB-A- 468 958
- GB-A- 2 034 403

## Beschreibung

### Stand der Technik

Die Erfindung geht aus von einer Kraftstoffeinspritzeinrichtung für Brennkraftmaschinen gemäß dem gattungsbildenden Oberbegriff des Patentanspruchs 1.

Bei einer solchen, aus der FR-A-24 82 203 bekannten Kraftstoffeinspritzeinrichtung wird die in einen Pumpenarbeitsraum vorgelagerte Kraftstoffeinspritzmenge durch die Öffnungsdauer eines elektromechanisch betätigbaren Zumeßventils bestimmt, und eine in Abhängigkeit von Betriebskenngrößen gesteuerte Verschiebung des Förderbeginnzeitpunkts wird durch eine Änderung der Rückströmkraftstoffmenge erreicht. Diese Rückströmkraftstoffmenge ist durch die gesteuerte Drehlage des mit einer schrägen Steuerkante versehenen Pumpenkolbens einstellbar und wird jeweils vor dem Beginn des nachfolgenden Einspritzhubes in den Pumpenarbeitsraum zurückgefüllt, wobei das Rückfüllen durch einen mit dem Pumpenarbeitsraum verbindbaren Kraftstoffspeicher unterstützt wird. Durch das unterschiedliche Volumen des Kraftstoffes während der Absteuerung und beim Rückfüllen, die jeweils auf einem völlig anderen Druckniveau stattfinden, ergeben sich bei der bekannten Kraftstoffeinspritzeinrichtung Beeinflussungen des Einspritzbeginns und der Fördermenge, die durch entsprechende Korrekturwerte im elektrischen Steuergerät ausgeglichen werden müssen.

Ziel der Erfindung ist es nun, die Kraftstoffeinspritzeinrichtung dahingehend zu verbessern, daß das beim Absteuern und Rückfüllen unterschiedliche Volumen des Kraftstoffes sich nicht nachteilig auf die Genauigkeit der gesteuerten Kraftstoffeinspritzmenge und des Förderbeginnzeitpunktes auswirkt, wobei die Ausgestaltung und der Anschluß des Krafstoffspeichers ein verlustfreies Rückfüllen der Rückströmkraftstoffmenge bei kleinstmöglichem Totvolumen sicherstellen und trotzdem geringe Verstellungen der Zylinderbuchse zur Grundeinstellung erlauben sollen.

Bei der erfindungsgemäßen Kraftstoffeinspritzeinrichtung mit den kennzeichnenden Merkmalen des Patentanspruchs 1 wird durch die Merkmalsgruppe a), die bei Förderende abgesteuerte Rückströmkraftstoffmenge exakt wieder in den Pumpenarbeitsraum zurückgefüllt, wodurch Fördermengenstreuungen und Abweichungen des Förderbeginnzeitpunktes ausgeschlossen oder zumindest auf einen innerhalb des zulässigen Toleranzbereiches liegenden Wert reduziert werden. Der die Öffnungsdauer des Zumeßventils bestimmende Zumeßimpuls des elektrischen Steuergeräts ergibt somit ein eindeutiges und in der Regelschaltung des Steuergeräts verwertbares Fördermengensignal. Zu dieser Funktionsverbesserung trägt sehr wesentlich die vereinfachte Kanalführung mit dem die einzige und direkte Verbindung zum Rückfüllspeicher darstellenden Überströmkanal bei. Durch die zusätzlich von der zweiten Steuerkante erst kurz vor dem unteren Totpunkt des Pumpenkolbens aufgesteuerte Überströmöffnung wird jeweils noch die im Rückfüllspeicher nach dem Abschluß der Überströmöffnung durch die erste Steuerkante verbliebene Restmenge des Rückströmkraftstoffes in den Pumpenarbeitsraum rückgefüllt, so daß auch bei verschiedenen Drehzahlen wegen des im unteren Totpunkt zum Stillstand kommenden Pumpenkolbens das Rückfüllen im wesentlichen unter gleichen Druckbedingungen stattfindet und sich eine vom Pumpenkolben bei dessen Rückhub erzeugte Sogwirkung nicht nachteilig auf den Füllungszustand innerhalb des Überströmkanals und Rückfüllspeichers auswirkt.

Die Genauigkeit des zur Bestimmung des Förderbeginns rückgefüllten Kraftstoffvolumens wird noch durch die im Merkmal b) festgelegte Einbaulage des Pumpenkolbens und dadurch mögliche Totraumminimierung verbessert.

Damit, vor allem bei Reiheneinspritzpumpen, die relative Lage der beiden axial zueinander versetzten Steuerstellen am Pumpenkolben zur Überströmöffnung bei allen Pumpenelementen einer Pumpe gleichgestellt werden kann, muß die z. B. mit einem Befestigungsflansch versehene Zylinderbuchse geringfügig verdrehbar und gegebenenfalls auch in ihrer Höhenlage einstellbar sein. Damit trotz dieser Verstellbarkeit der Zylinderbuchse der Anschluß des Rückfüllspeichers einwandfrei abgedichtet werden kann, ist dieser gemäß dem Merkmal c) des Patentanspruchs 1 mittels eines die Zylinderbuchse mindestens teilweise umfassenden Verbindungsteiles an die Überströmbohrung angeschlossen.

Nun ist allerdings aus Figur 1 der GB-A-468 958 ein Kraftstoffspeicher für eine mechanisch gesteuerte Kraftstoffeinspritzpumpe bekannt, der als Kolben- bzw. Rückfüllspeicher mit den in Absatz a) des Kennzeichenteils des Patentanspruchs 1 angegebenen Merkmalen ausgestattet ist. Dieser bekannte Rückfüllspeicher dient dazu, die mit komprimierten Gasblasen versehene Absteuerkraftstoffmenge nach dem Einspritzende unter Druck zu halten und bis zum Ende des Saughubes wieder in den Pumpenarbeitsraum zurückzufüllen. Der Kraftstoffspeicher übt dabei keinen Einfluß auf die eingespritzte Kraftstoffördermenge und auf den durch die Kolbenoberkante gesteuerten Förderbeginn aus. Besondere Maßnahmen zur Totraumverringerung, zur Vermeidung von Leckverlusten und für eine geringe Verstellbarkeit der Zylinderbuchse zu deren Grundeinstellung sind bei der bekannten Einspritzpumpe nicht erforderlich und deshalb auch nicht konsequent vorgenommen.

Durch die in den Unteransprüchen aufgeführten Maßnahmen sind vorteilhafte Ausgestaltungen und Weiterbildungen der im Patentanspruch 1 angegebenen Kraftstoffeinspritzeinrichtung möglich. So besteht bei einer gemäß Anspruch 2 ausgestalteten Kraftstoffeinspritzeinrichtung das Verbindungsteil aus einem formschlüssig an einer zylindrischen Mantelfläche der Zylinderbuchse anliegenden Gleitschuh, der in einer bevorzugten Ausgestaltung nach Anspruch 3 zugleich die wesentlichen Bauteile des Rückfüllspeichers aufnimmt. Eine weitere vorteilhafte Ausgestaltung des Verbindungsteiles für den Rückfüllspeicher ist in Anspruch 5 enthalten, weil zur Abdichtung des die Zylinderbuchse mit Pumpenelementpassung, umfassenden Anschlußbügels keine zusätzliche Dichtelemente erforderlich sind. Durch die Merkmale der Ansprüche 4 und 6 ist zusätzlich sichergestellt, daß auch am Zumeßventil keine die Genauigkeit der Einspritzmenge beeinflussende Leckverluste auftreten.

### Zeichnung

Zwei Ausführungsbeispiele der erfindungsgemäß ausgestalteten Kraftstoffeinspritzeinrichtungen sind in der Zeichnung dargestellt und werden im folgenden näher beschrieben. Es zeigen :
Figur 1 eine vereinfachte Darstellung des ersten Ausführungsbeispiels mit einer im Querschnitt dargestellten, als Reiheneinspritzpumpe ausgebildeten Kraftstoffeinspritzpumpe, Figur 1a eine teilweise geschnittene Draufsicht auf den in Figur 1 verwendeten Gleitschuh für den Rückfüllspeicher mit zugehörigem Dichtring, Figur 2 einen Teilquerschnitt durch die erfindungswesentlichen Bauteile einer Kraftstoffeinspritzpumpe für das zweite Ausführungsbeispiel und Figur 3 ein Kolbenhub-Funktionsdiagramm mit Teilfiguren 3a bis 3e zur Darstellung der jeweiligen Kolben-, Rücksfüllspeicher-, Zumeßventil- und Druckventilstellungen und des zugehörigen Füllungszustandes im Pumpenarbeitsraum und Rückfüllspeicher.

### Beschreibung der Ausführungsbeispiele

Figur 1 zeigt als erstes Ausführungsbeispiel eine als Reiheneinspritzpumpe ausgebildete Kraftstoffeinspritzpumpe 10, die im Querschnitt durch ein Pumpenelement dargestellt ist und einen in einem Pumpenzylinder 11 axial- und drehbeweglich geführten und einen Pumpenarbeitsraum 12 begrenzenden Pumpenkolben 13 aufweist. Der Pumpenkolben 13 trägt auf seiner Mantelfläche zwei Steuerstellen, von denen die erste aus einer zur Längsachse des Pumpenkolbens 13 geneigten schrägen Steuerkante 14a einer Ausnehmung 14 und die zweite Steuerstelle aus einer von der Stirnfläche 15 des Pumpenkolbens 13 gebildeten waagrechten Steuerkante 15a besteht.

In der in Figur 1 gezeigten unteren Totpunktstellung (UT-Stellung) des Pumpenkolbens 13 mündet eine von der Mantelfläche des Pumpenkolbens 13 während der Pumpenförderung abgedeckte Zulauföffnung 16 und eine diametral gegenüberliegende Überströmöffnung 17a einer Überströmbohrung 17 in den Pumpenarbeitsraum 12, der in Förderrichtung von einem Druckventil 18 verschließbar ist und über eine nur angedeutete Druckleitung 19 mit einer nicht gezeichneten Einspritzdüse verbindbar ist.

Der Pumpenzylinder 11 ist bei dem in Figur 1 dargestellten Ausführungsbeispiel als Zylinderbohrung einer mit einem Befestigungsflansch 21a versehenen und in ein Pumpengehäuse 22 eingesetzten Zylinderbuchse 21 ausgebildet, und der innerhalb des Pumpenzylinders 11 vom Pumpenkolben 13 und Druckventil 18 begrenzte Pumpenarbeitsraum 12 ist zur Beendigung des wirksamen Förderhubes, durch die schräge Steuerkante 14a gesteuert, über eine mit der Ausnehmung 14 verbundene Stoppnut 23 und einen Überströmkanal 24 mit einem als Kraftstoffspeicher dienenden Rückfüllspeicher 25 verbindbar. Obwohl auch ein Volumenspeicher für die Aufnahme der Rückströmkraftstoffmenge denkbar ist, ist hier zur Erzielung einer hohen Genauigkeit bei der Mengenzumessung ein Kolbenspeicher erforderlich, der einen Speicherraum 25a und einen als bewegliche Wand dienenden Speicherkolben 26 aufweist, der entgegen der Kraft einer als Rückstellmittel dienenden Druckfeder 27 verschiebbar ist. Ein die Feder 27 enthaltender Federraum 28 an dem dem Speicherraum 25a abgewandten Ende des Speicherkolbens 26 ist über eine Entlastungsleitung 29 in nicht näher dargestellter Weise mit einem Kraftstofftank 31 verbunden.

Damit die Zylinderbuchse 21 zu deren Grundeinstellung sowohl in Richtung ihrer Längsachse als auch bezüglich ihrer Drehlage verstellt werden kann, ist der Rückfüllspeicher 25 mittels eines geringe Verschiebungen der Zylinderbuchse 21 zu deren Grundeinstellung erlaubenden und gegen Leckkraftstoffaustritt abgedichteten, die Zylinderbuchse 21 mindestens teilweise umfassenden Verbindungsteiles an die Überströmbohrung 17 angeschlossen. Dieses Verbindungsteil ist als ein in einer radialen Bohrung 33 des Pumpengehäuses 22 geführter und formschlüssig an einer zylindrischen Mantelfläche 21 b der Zylinderbuchse 21 anliegender Gleitschuh 32 ausgebildet. Dieser Gleitschuh 32 wird durch eine Druckfeder 34 gegen die Mantelfläche 21 b der Zylinderbuchse 21 gedrückt und ist im Bereich dieser Mantelfläche durch einen Dichtring 35 gegen austretenden Leckkraftstoff abgedichtet.

Aus der in vergrößertem Maßstab erfolgten Darstellung des Gleitschuhes 32 mit Dichtring 35 in Figur 1a, der eine teilweise geschnittene Draufsicht auf den Gleitschuh 32 darstellt, kann deutlich entnommen werden, daß eine an der strichpunktiert angedeuteten Mantelfläche 21 b der Zylinderbuchse 21 anliegende Stirnfläche 32a des Gleitschuhes 32 entsprechend dieser Mantelfläche 21 b gekrümmt ist und somit bereits durch ihre Formgebung eine Dichtfläche darstellt. Der von einem O-Ring gebildete Dichtring 35 ist von einer Stirnnut 36 am Gleitschuh 32 aufgenommen und wird von einer Abstützfläche 36a der Stirnnut 36 gegen die Mantelfläche 21b angedrückt und dient somit der zusätzlichen Abdichtung gegen austretenden Leckkraftstoff. Die den Dichtring 35 axial gegen die Mantelfläche 21b andrückende Abstützfläche 36a der Stirnnut 36 ist der gekrümmten Stirnfläche 32a des Gleitschuhes 32 folgend mit gleichbleibendem Abstand zur Mantelfläche 21b ausgebildet. Wie aus Figur 1 zu ersehen, ist der Gleitschuh 32 als ein den Speicherkolben 26 und den Speicherraum 25a des Rückfüllspeichers 25 aufnehmendes Speichergehäuse ausgebildet, und der Speicherraum 25a (siehe dazu Figur 1a) steht über eine Verbindungsbohrung 37 mit der Überströmbohrung 17 in Verbindung und stellt somit, wie die Überströmbohrung 17, einen Teil des Überströmkanals 24 dar. Die einen wesentlichen Teil des Überströmkanals 24 bildende Überströmbohrung 17 ist so kurz wie möglich ausgelegt, und ihre optimale Länge ist durch eine eine Verformung der Zylinderbuchse 21 ausschließende Mindestwandstärke dieser Zylinderbuchse 21 festgelegt. Die der Mantelfläche 21 b folgende Kontur der Stirnnut 36 am Gleitschuh 32 wird vorteilhaft spanlos, z. B. durch Fließpressen des gesamten Gleitschuhes 32, oder durch Herstellung des Gleitschuhes 32 als Sinterstahlteil erzeugt. Zur Minimierung des Totvolumens ist der Speicherkolben 26 mit einer geschlossenen Bodenfläche 26a zur Mündungsstelle des Überströmkanals 24 in den Speicherraum 25a hinweisend eingebaut.

Dem Rückfüllspeicher 25 diametral gegenüberliegend ist ein als Magnetventil ausgebildetes elektromechanisch betätigbares Zumeßventil 38 in eine Aufnahmebohrung 39 des Pumpengehäuses 22 druckdicht eingesetzt. Dieses Zumeßventil 38 versorgt den Pumpenarbeitsraum 12 über die Zulauföffnung 16 mit von einer Niederdruckquelle 41 gefördertem Kraftstoff und bestimmt mit seiner Öffnungsdauer (b in Figur 3) eine in den Pumpenarbeitsraum 12 vorgelagerte Kraftstoffeinspritzmenge.

Die Niederdruckquelle 41 enthält eine Förderpumpe 42, die den Kraftstoff aus dem Kraftstofftank 31 ansaugt und über eine Zulaufleitung 43, das Zumeßventil 38 und die Zulauföffnung 16 in den Pumpenarbeitsraum 12 fördert, wenn der Pumpenkolben 13 in seiner in Figur 1 dargestellten UT-Stellung steht.

Um eine gegen Austritt von Leckkraftstoff abgedichtete Verbindung zwischen dem Zumeßventil 38 und der Zulauföffnung 16 herzustellen, ist ein Mündungsstutzen 38a des Zumeßventils 38 von einem zweiten Gleitschuh 44 aufgenommen. Dieser Gleitschuh 44 ist in einer zweiten, etwa der Bohrung 33 gegenüberliegenden radialen Bohrung 45 des Pumpengehäuses 22 eingesetzt und wird im Bereich der Zulauföffnung 16 gegen die zylindrische Mantelfläche 21 b der Zylinderbuchse 21 mittels einer Druckfeder 46 gespannt.

Zur Korrektur oder Verstellung des Endes des wirksamen Förderhubes des Pumpenkolbens 13 ist die Krafstoffeinspritzpumpe 10 mit einer Verstelleinrichtung 47 ausgestattet, die in bekannter Weise aus einer längsverschiebbaren Regelstange 48 und einer von dieser betätigbaren Lenkerhülse 49 für den Pumpenkolben 13 besteht. Beide Teile 48 und 49 der Verstelleinrichtung 47 dienen bei einer durch ein Stellglied 51 bewirkten Längsbewegung der Regelstange 48 der Verdrehung des Pumpenkolbens 13, wodurch sich die relative Lage zwischen der Überströmöffnung 17a und der schrägen Steuerkante 14a am Pumpenkolben 13 ändert.

Das die Regelstange 48 betätigende Stellglied 51 ist als elektromechanisches Stellglied ja nach der erforderlichen Stellkraft von einem Elektromagneten, einem elektrischen Stellmotor oder einem elektrohydraulischen Stellglied gebildet und erhält seinen von mindestens einer Betriebskenngröße, wie der Last L oder der Drehzahl n, abhängigen Steuerimpuls I_{FB} von einem elektrischen Steuergerät 52. Die mit der Verstelleinrichtung 47 erzielbare Änderung der Drehlage der schrägen Steuerkante 14a und damit des Förderendes bestimmt hier jedoch nicht die Kraftstoffeinspritzmenge Q_{E}, sondern dient in Verbindung mit der weiter hinten näher beschriebenen Funktion des Rückfüllspeichers 25 der Änderung des Förderbeginnzeitpunktes. Die jeweilige Stellung des Stellglieds 51 wird von einem Stellweggeber 53 gemessen und als Stellwegsignal Sₛ in das Steuergerät 52 eingegeben.

Das als Magnetventil ausgebildete Zumeßventil 38 bestimmt mit seiner Öffnungsdauer eine in den Pumpenarbeitsraum 12 vorgelagerte Kraftstoffeinspritzmenge, die exakt der einzuspritzenden Kraftstoffmenge Q_{E} entspricht. Das in bekannter Weise als 2/2-Wegeventil ausgebildete Magnetventil 38 erhält einen seine Öffnungsdauer bestimmenden Zumeßimpuls I_{z} von dem eine elektronische Regelschaltung enthaltenden Steuergerät 52, in das außer einem von einem Drehzahlgeber 54 abgegebenen Drehzahlsignal n zusätzlich noch von Betriebskenngrößen des Motors abhängige Signale, wie z. B. ein an geeigneter Stelle entnommenes Temperatursignal T und weitere Signale S, eingegeben werden. Ein von einer Bedienungsperson einzugebendes Lastsignal L wird von einer Sollwerteingabe 55 erzeugt.

Die vom Magnetventil 38 gesteuerte Kraftstoffzumessung erfolgt mit konstantem Kraftstoffzulaufdruck p_{z} über einen konstanten Zulaufquerschnitt, der z. B. durch die Zulauföffnung 16 gebildet wird, bei einer durch den Zumeßimpuls I_{z} bestimmten veränderlichen Öffnungsdauer des Magnetventils 38. Der konstante Zulaufquerschnitt kann auch vom Durchströmquerschnitt des Magnetventils 38 gebildet sein. Der konstante Zulaufdruck p_{z} wird durch ein in der Niederdruckquelle 41 befindliches Druckregelventil 56 aufrechterhalten. Der die Öffnungsdauer bestimmende Zumeßimpuls l_{z} ergibt somit ein genaues Fördermengensignal.

Beim zweiten, ausschnittsweise in Figur 2 dargestellten Ausführungsbeispiel der erfindungsgemäßen Kraftstoffeinspritzeinrichtung unterscheidet sich die Kraftstoffeinspritzpumpe 10" von der in Figur 1 dargestellten Kraftstoffeinspritzpumpe 10 lediglich durch die abweichende Anbauweise des Rückfüllspeichers 25" und Zumeßventiles 38. Gleiche Teile sind deshalb gleich bezeichnet, abweichende Teile mit einem doppelten Indexstrich versehen und neue Teile erhalten eine über 100 liegende Bezugszahl.

Als ein Verbindungsteil des Rückfüllspeichers 25" mit der Zylinderbuchse 21 dient ein auf den den Überströmkanal 24" und auch die Zulauföffnung 16 enthaltenden zylindrischen Teil 21 b aufgesteckter Anschlußbügel 101. Dieser Anschlußbügel 101 umschließt mit einer sein eines Ende 101a durchdringenden Querbohrung 102 den zylindrischen Teil 21b der Zylinderbuchse 21 mit einer engen, den Austritt von Leckkraftstoff verhindernden Pumpenelementpassung, und er weist außerdem eine zur Längsachse des Pumpenzylinders 11 radiale, in die Querbohrung 102 mündende und von seinem anderen Ende 101b her in den Anschlußbügel 101 eingearbeitete Längsbohrung 103 auf, die den Speicherraum 25a" des Rückfüllspeichers 25" enthält und dessen Speicherkolben 26" aufnimmt. Der Anschlußbügel 101 hat außerdem in der Wand seines die Querbohrung 102 enthaltenden Endes 101a eine diametral der Längsbohrung 103 gegenüberliegende und mit der Zulauföffnung 16 im Pumpenzylinder 11 in Verbindung stehende Zulaufbohrung 104. Das in die Aufnahmebohrung 39 des Pumpengehäuses 22 eingesetzte Zumeßventil 38 wird in der gezeigten Anbaulage kraftstoffdicht gegen einen die Zulaufbohrung 104 enthaltenden Wandbereich des Anschlußbügels 101 angepreßt. Zusätzliche, nicht näher bezeichnete Dichtmittel sollen ein Austreten von Leckkraftstoff verhindern. Den Überströmkanal 24" bildet hier alleine die Überströmbohrung 17", wodurch in besonders vorteilhafter Weise ein sehr kleines Totvolumen erreichbar ist.

Das in Figur 3 dargestellte Diagramm zeigt eine über dem Nockenwinkel aufgetragene Kurve a zur Darstellung des Kolbenhubes H und enthält Teilfiguren 3a bis 3e, in denen die jeweilige Stellung des Pumpenkolbens 13, des Speicherkolbens 26 und des Zumeßventils 38, des Druckventils 18 und der jeweilige Füllungszustand im Pumpenarbeitsraum 12 vereinfacht dargestellt sind. Der Kolbenhub H ist in zweifach vergrößertem Maßstab, der Nockenweinkel a unmaßstäblich wegen der zugehörigen Figuren 3a bis 3e aufgetragen. Ein im Bereich des unteren Totpunktes UT oberhalb der Kurve a eingezeichnetes waagrechtes Balkendiagramm b stellt die Öffnungsdauer des Zumeßventiles 38 dar. In die Kurve a sind die Punkte für den Förderbeginn FB und das Förderende FE sowie die Punkte US, und U0₂ für den Schließzeitpunkt des Überströmkanals 24 durch die schräge Steuerkante 14a bzw. für den Öffnungszeitpunkt dieses Überströmkanals 24 durch die waagrechte Steuerkante 15a eingetragen. Der nach UT liegende Schließzeitpunkt des Überströmkanals 24 durch die waagrechte Steuerkante 15a ist mit US₂ bezeichnet, der Öffnungszeitpunkt dieses Kanals 24 durch die schräge Steuerkante 14a findet zugleich mit dem Förderende im Punkt FE statt. Die zugehörigen Stellungen des Pumpenkolbens 13 sind zu den Figuren 3a, b, d und e unterhalb des Kolbens 13 nochmals angegeben. Figur 3c nimmt der Pumpenkolben 13 eine Stellung zwischen dem Schließzeitpunkt US, und dem Öffnungszeitpunkt U0₂ ein, wobei der eingezeichnete Füllungszustand im Pumpenarbeitsraum 12 und Speicherraum 25a sich bereits kurz nah US, einstellt. Die gesamte Rückströmkraftstoffmenge Q_{RF} sowie eine Teilmenge Q_{F} von Q_{RF} und eine Restmenge Q_{R} sind schräg schraffiert und die vom Zumeßventil 38 zugemessene Kraftstoffeinspritzmenge Q_{E} ist doppelt schraffiert gezeichnet.

Nachfolgend wird die Wirkungsweise des Anmeldungsgegenstandes anhand der Figuren 1 und 3 für das erste Ausführungsbeispiel beschrieben. Das in Figur 2 dargestellte Ausführungsbeispiel arbeitet in gleicher Weise, es unterscheidet sich lediglich in konstruktiven Details.

In Figur 1 ist der Pumpenkolben 13 in seiner der Teilfigur 3d in Figur 3 entsprechenden unteren Totpunktlage UT eingezeichnet und in dem teilevakuierten Pumpenarbeitsraum 12 sind die gesamte Rückströmkraftstoffmenge Q_{RF} und die vom Zumeßventil 38 vorgelagerte Kraftstoffeinspritzmenge Q_{E} enthalten. Nachdem die waagrechte Steuerkante 15a die Zulauföffnung 16 und bei US₂ auch den Überströmkanal 24 geschlossen hat, wird beim weiteren Aufwärtshub des Pumpenkolbens 13 bei FB der Förderbeginn eingeleitet. Die Einspritzung findet bis zum Punkt FE statt, wobei das Druckventil 18 den Kraftstofffluß zur Einspritzdüse freigibt (siehe Teilfigur 3e). Das Förderende FE wird gesteuert, indem die schräge Steuerkante 14a den Überströmkanal 24 öffnet (siehe 3a), und bis OT verdrängt der Pumpenkolben 13 die gesamte Rückströmkraftstoffmenge Q_{RF} bei geschlossenem Druckventil 18 in den Speicherraum 25a des Rückfüllspeichers 25 (siehe 3b). Beim Rück- bzw. Saughub des Pumpenkolbens 13 wird bis zum Abschluß des Überströmkanals 24 durch die schräge Steuerkante 14a eine Teilmenge Q_{F} der Rückströmkraftstoffmenge Q_{RF} in den Pumpenarbeitsraum 12 rückgefüllt bzw. zurückgesaugt. Wegen des unterschiedlichen Kompressionsvolumens bei Förderende und während des Saughubes verbleibt eine Restmenge Q_{R} im Speicherraum 25a (siehe 3c). Diese Restmenge Qp wird nach dem Öffnungszeitpunkt U0₂ des Überströmkanals 24 bis zum unteren Totpunkt UT des Pumpenkolbens 13 in den Pumpenarbeitsraum 12 rückgefüllt, so daß in UT die gesamte Rückströmkraftstoffmenge U_{RF} wieder im Pumpenarbeitsraum 12 vorhanden ist. Im Bereich zwischen U0₂ und US₂. möglichst in UT, wird während der durch den Zumeßimpuls I_{z} des Steuergeräts 52 festgelegten und mit b in Figur 3 gekennzeichneten Öffnungsdauer des Zumeßventiles 38 die Kraftstoffeinspritzmenge Q_{E} in den Pumpenarbeitsraum 12 vorgelagert. Zwischen US₂ und FB wird ein im Pumpenarbeitsraum 12 verbliebenes Teilvakuum zusammengedrückt und bei FB beginnt dann die nachfolgende Kraftstoffeinspritzung (siehe 3e).

Die Steuerung des Förderendes FE durch die entsprechende Drehlage der schrägen Steuerkante 14a, bzw. durch die Drehlagenänderung des Pumpenkolbens 13 mittels der vom elektromechanischen Stellglied 51 bewirkten Stellbewegung der Regelstange 48, bestimmt durch die abgesteuerte und wieder rückgefüllte Rückströmkraftstoffmenge Q_{RF} den Förderbeginnzeitpunkt FB. Wird die durch den Zumeßimpuls I_{z} des Steuergeräts 52 gesteuerte Öffnungsdauer des Zumeßventils 38 zur Steuerung einer anderen Kraftstoffeinspritzmenge Q_{E} verändert, wird auch das Stellglied 51 durch einen entsprechenden Korrekturimpuls des Steuergeräts 52 mit entsprechend angepaßter Stellgeschwindigkeit nachgeführt und die Rückströmkraftstoffmenge korrigiert, so daß der Förderbeginnzeitpunkt FB konstant bleibt. Soll jedoch in Abhängigkeit von der Drehzahl n oder der Last L, bzw. von anderen Betriebskenngrößen, der Förderbeginnzeitpunkt FB bei gleichbleibender Einspritzmenge Q_{E} verändert werden, dann wird lediglich durch die Verstelleinrichtung 47 eine andere Drehlage des Pumpenkolbens 13 eingestellt. Zur genauen Regelung dieser Drehlage ist das Stellglied 51 mit dem ein Stellwegsignal Sₛ an das elektrische Steuergerät 52 abgebenden Stellweggeber 52 versehen, der in Figur 1 nur angedeutet ist und an beliebiger Stelle, z. B. auch an der Regelstange 48, angebracht und von einem kapazitiven, induktiven oder anders wirkenden bekannten Weggeber gebildet ist.

Die in den zwei Ausführungsbeispielen beschriebene, mit einer Reiheneinspritzpumpe versehene Kraftstoffeinspritzeinrichtung kann anstelle der Kraftstoffeinspritzpumpe 10" auch eine mit der Einspritzdüse zu einer Baueinheit zusammengefaßte Pumpedüse enthalten. Entsprechend angepaßt kann das Wirkprinzip der erfindungsgemäßen Kraftstoffeinspritzeinrichtung auch bei Verteilereinspritzpumpen Verwendung finden.

## Patentansprüche

1. Kraftstoffeinspritzeinrichtung für Brennkraftmaschinen
mit mindestens einer einen Pumpenzylinder (11) enthaltenden, im Pumpengehäuse (22) einer Kraftstoffeinspritzpumpe (10) befestigten Zylinderbuchse (21) und einem im Pumpenzylinder (11) axial- und drehbeweglich geführten und einen Pumpenarbeitsraum (12) begrenzenden Pumpenkolben (13), der mit zwei axial zueinander versetzten Steuerstellen versehen ist, von denen die erste Steuerstelle von einer schrägen Steuerkante (14a) gebildet ist und eine von einer Zulauföffnung (16) getrennt im Pumpenzylinder (11) angeordnete Überströmöffnung (17a) zur Beendigung des wirksamen Förderhubes aufsteuert sowie ein Abströmen einer Rückströmkraftstoffmenge bis zur Bewegungsumkehr des Pumpenkolbens (13) und beim Rückhub des Pumpenkolbens (13) ein Rückfüllen einer Teilmenge des Rückströmkraftstoffes bis zum Abschluß der Überströmöffnung (17a) ermöglicht, wobei die zweite Steuerstelle von einer Steuerkante (15a) an der Stirnfläche (15) des Pumpenkolbens (13) gebildet ist,
mit einem die Überströmöffnung (17a) aufweisenden Überströmkanal (24) und einem über den Überströmkanal (24) mit dem Pumpenarbeitsraum (12) verbindbaren Kraftstoffspeicher,
mit einer der Verschiebung des Förderbeginnzeitpunktes durch Verdrehen des Pumpenkolbens (13) dienenden und mit einem elektromechanischen Stellglied (51) versehenen Verstelleinrichtung (47),
mit einem elektromechanisch betätigbaren, den Pumpenarbeitsraum (12) über die Zulauföffnung (16) mit von einer Niederdruckquelle (41) gefördertem Kraftstoff versorgenden Zumeßventil (38), das mit seiner Öffnungsdauer eine in den Pumpenarbeitsraum (12) vorgelagerte Kraftstoffeinspritzmenge bestimmt,
und mit einem elektrischen Steuergerät (52), das von Betriebskenngrößen (n, T, Sₛ, S) abhängige Steuerimpulse (I_{FB}, I_{z}) sowohl an das Stellglied (51) als auch an das Zumeßventil (38) abgibt, gekennzeichnet durch folgende Merkmale :
a) der Kraftstoffspeicher ist als ein die gesamte nach Förderende abgesteuerte Rückströmkraftstoffmenge aufnehmender und vor dem nachfolgenden Förderhub wieder in den Pumpenarbeitsraum (12) abgebender, einen Speicherraum (25a ; 25a") und einen in diesem entgegen der Kraft einer Druckfeder (27) verschiebbaren Speicherkolben (26 ; 26") aufweisender Rückfüllspeicher (25 ; 25") ausgebildet, der Überströmkanal (24 ; 24") stellt die einzige und direkte Verbindung zum Rückfüllspeicher dar, und die Überströmöffnung (17a) ist von beiden Steuerkanten (14a, 15a) des Pumpenkolbens (13) aufsteuerbar, wobei die Überströmöffnung (17a) kurz vor dem Ende des Saughubes des Pumpenkolbens (13) von der zweiten Steuerkante (15a) nochmals aufsteuerbar ist und ein Rückfüllen einer noch im Rückfüllspeicher verbleibenden Restmenge des Rückströmkraftstoffes sicherstellt,
b) der Speicherkolben (26 ; 26") ist mit einer geschlossenen Bodenfläche (26a) zur Mündungsstelle des Überströmkanals (24) hinweisend in den Speicherraum (25a ; 25a") eingesetzt,
c) und der Rückfüllspeicher (25 ; 25") ist mittels eines geringe Verstellungen der Zylinderbuchse (21) zu deren Grundeinstellung erlaubenden und gegen Leckkraftstoffaustritt abgedichteten, die Zylinderbuchse (21) mindestens teilweise umfassenden Verbindungsteiles (Gleitschuh 32 ; Anschlußbügel 101) an den Überströmkanal (24, 24") angeschlossen.

2. Kraftstoffeinspritzeinrichtung nach Anspruch 1, dadurch gekennzeichnet, daß das Verbindungsteil als ein in einer radialen Bohrung (33) des Pumpengehäuses (22) geführter und formschlüssig an einer zylindrischen Mantelfläche (21b) der Zylinderbuchse (21) anliegender Gleitschuh (32) ausgebildet ist.

3. Kraftstoffeinspritzeinrichtung nach Anspruch 2, dadurch gekennzeichnet, daß der Gleitschuh (32) zugleich als ein den Speicherkolben (26) und den Speicherraum (25a) des Rückfüllspeichers (25) aufnehmendes Speichergehäuse ausgebildet ist.

4. Kraftstoffeinspritzeinrichtung nach Anspruch 2, dadurch gekennzeichnet, daß ein zweiter, einen Mündungsstutzen (38a) des Zumeßventils (38) aufnehmender Gleitschuh (44) in einer zweiten radialen Bohrung (45) des Pumpengehäuses (22) angeordnet ist und im Bereich der Zulauföffnung (16) gegen die zylindrische Mantelfläche (21 b) der Zylinderbuchse (21) gespannt ist.

5. Kraftstoffeinspritzeinrichtung nach Anspruch 1, dadurch gekennzeichnet, daß das Verbindungsteil als ein eine im Bereich der Überströmbohrung (17") befindliche zylindrische Mantelfläche (21 b) der Zylinderbuchse (21) umfassender Anschlußbügel (101) ausgebildet ist, der mit einer sein eines Ende (101a) durchdringenden Querbohrung (102) die Zylinderbuchse (21) mit Pumpenelementpassung eng umschließt und eine zur Längsachse des Pumpenzylinders (11) radiale, in die Querbohrung (102) mündende und von seinem anderen Ende (101b) her in den Anschlußbügel (101) eingearbeitete Längsbohrung (103) aufweist, die den Speicherraum (25a") des Rückfüllspeichers (25") enthält und dessen Speicherkolben (26") aufnimmt.

6. Kraftstoffeinspritzeinrichtung nach Anspruch 5, dadurch gekennzeichnet, daß der Anschlußbügel (101) eine diametral der Längsbohrung (103) gegenüberliegende und mit der Zulauföffnung (16) im Pumpenzylinder (11) in Verbindung stehende Zulaufbohrung (104) in der Wand seines die Querbohrung (102) enthaltenden Endes (101a) aufweist, und daß das Zumeßventil (38) mit einem Mündungsstutzen (38a) kraftstoffdruckdicht gegen einen die Zulaufbohrung (104) enthaltenden Wandbereich des Anschlußbügels (101) angepreßt, in das Pumpengehäuse (22) eingesetzt ist.

## Claims

1. Fuel injection device for internal-combustion engines
having at least one cylinder sleeve (21) secured in the pump housing (22) of a fuel injection pump (10) and containing a pump cylinder (11), and a pump piston (13) guided with axial and rotational mobility in the pump cylinder (11) and delimiting a pump chamber (12), which pump piston is provided with two mutually axially staggered control points, whereof the first control point is formed by an inclined control edge (14a) and opens an overflow orifice (17a) arranged separately from an inlet orifice (16) in the pump cylinder (11) to end the effective delivery stroke and permits a discharge of a return fuel quantity until the reversal of movement of the pump piston (13) and, during the return stroke of the pump piston (13), permits a back-filling of a partial quantity of the return fuel until the closure of the overflow orifice (17a), whilst the second control point is formed by a control edge (15a) on the end face (15) of the pump piston (13),
having an overflow duct (24) exhibiting the overflow orifice (17a) and a fuel accumulator connectable with the pump chamber (12) through the overflow duct (24),
having an adjusting device (47) serving for the displacement of the delivery start time by a rotation of the pump piston (13) and provided with an electromechanical control element (51),
having an electromechanically actuable dosing valve (38) supplying the pump chamber (12) through the inlet orifice (16) with fuel delivered from a low-pressure source (41), which by its opening duration determines a fuel injection quantity stored in the pump chamber (12),
and having an electrical control appliance (52) which delivers control impulses (I_{FB}, l_{z}) as a function of service parameters (n, T, Sₛ, s) to both the control element (51) and the dosing valve (38), characterized by the following features :
a) the fuel accumulator is constructed as a back-fill accumulator (25 ; 25") receiving the entire return fuel quantity discharged after the end of delivery and surrendering it back into the pump chamber (12) before the next delivery stroke, exhibiting an accumulator chamber (25a ; 25a") and an accumulator piston (26 ; 26") slidable therein counter to the force of a compression spring (27), the overflow duct (24 ; 24") constitutes the only and direct connection to the back-fill accumulator, and the overflow orifice (17a) is openable by both control edges (14a, 15a) of the pump piston (13), whilst the overflow orifice (17a) is openable again by the second control edge (15a) just before the end of the admission stroke of the pump piston (13) and ensures the filling back of any residual quantity of the return fuel still remaining in the backfill accumulator,
b) the accumulator piston (26 ; 26") is inserted into the accumulator chamber (25a ; 25a") with a closed end surface (26a) pointing to the orificial point of the overflow duct (24),
c) and the back-fill accumulator (25 ; 25") is connected to the overflow duct (24, 24") by means of a connecting part (skid 32 ; connecting yoke 101) permitting slight adjustments of the cylinder sleeve (21) from its basic adjustment and sealed against the escape of leakage fuel, at least partially surrounding the cylinder sleeve (21).

2. Fuel injection device according to Claim 1, characterized in that the connecting part is constructed as a skid (32) guided in a radial bore (33) of the pump housing (22) and positively abutting a cylindrical envelope surface (21 b) of the cylinder sleeve (21).

3. Fuel injection device according to Claim 2, characterized in that the skid (32) is simultaneously constructed as an accumulator housing accommodating the accumulator piston (26) and the accumulator chamber (25a) of the backfill accumulator (25).

4. Fuel injection device according to Claim 2, characterized in that a second skid (44) accommodating an orificial pipe connection (38a) of the dosing valve (38) is arranged in a second radial bore (45) of the pump housing (22) and is tensioned against the cylindrical envelope surface (21 b) of the cylinder sleeve (21) in the region of the inlet orifice (16).

5. Fuel injection device according to Claim 1, characterized in that the connecting part is constructed as a connecting yoke (101) surrounding a cylindrical envelope surface (21 b) of the cylinder sleeve (21) present in the region of the overflow bore (17") which closely encloses the cylinder sleeve (21) with a pump element fit by a transverse bore (102) penetrating its one end (101a) and exhibits a longitudinal bore (103) radial to the longitudinal axis of the pump cylinder (11), leading into the transverse bore (102) and machined into the connecting yoke (101) from its other end (101b), which longitudinal bore contains the accumulator chamber (25a") of the back-fill accumulator (25") and accommodates the accumulator piston (26") thereof.

6. Fuel injection device according to Claim 5, characterized in that the connecting yoke (101) exhibits in the wall of its end (101a) containing the transverse bore (102) an inlet bore (104) diametrally opposite the longitudinal bore (103) and communicating with the inlet orifice (16) in the pump cylinder (11), and that the dosing valve (38) is inserted with an orificial pipe connection (38a) into the pump housing (22), pressed fuel pressure tightly against a wall region of the connecting yoke (101) containing the inlet bore (104).

## Revendications

1. Dispositif d'injection de carburant pour moteurs à combustion interne,
avec au moins une douille de cylindre (21) contenant un cylindre de pompe (11), et qui est fixé dans le boîtier (22) d'une pompe d'injection de carburant (10), et avec un piston de pompe (13) guidé de façon à pouvoir se déplacer axialement et en rotation dans le cylindre de pompe (11) en limitant une chambre de travail (12) de la pompe, ce piston étant muni de deux emplacements de commande décalés axialement l'un par rapport à l'autre, le premier de ces emplacements étant constitué par une arête oblique de commande (14a) et commandant à l'ouverture pour mettre fin à la course utile de refoulement un orifice de décharge (17a) disposé séparément d'un orifice d'alimentation (16) dans le cylindre (11) de la pompe, permettant une évacuation d'une quantité de carburant en retour jusqu'à l'inversion du déplacement du piston (13) de la pompe, et lors de la course en retour de ce piston (13) de la pompe, un remplissage en retour d'une quantité partielle de carburant retournée jusqu'à la fermeture de l'orifice de décharge (17a), le second emplacement de commande étant constitué par une arête de commande (15a) sur la surface frontale (15) du piston (13) de la pompe,
avec un canal de décharge (24) comportant l'orifice de décharge (17a) et avec un accumulateur de carburant susceptible d'être relié par l'intermédiaire du canal de décharge (24) avec la chambre de travail (12) de la pompe,
avec un dispositif de réglage (47) muni d'un organe de réglage électromécanique (51) et servant à décaler l'instant du début du refoulement par rotation du piston (13) de la pompe,
avec une soupape de dosage (38) susceptible d'être actionnée électromécaniquement, alimentant la chambre de travail (12) de la pompe, par l'intermédiaire de l'orifice d'alimentation (16) avec du carburant refoulé à partir d'une source à basse pression (41), cette soupape déterminant par sa durée d'ouverture une quantité d'injection de carburant emmagasinée au préalable dans la chambre de travail (12) de la pompe,
avec un appareil électrique de commande (52) qui délivre à l'organe de réglage (51) et également à la soupape de dosage (38) des impulsions de commande (I_{FB}, I_{z}) dépendantes de grandeurs caractéristiques du fonctionnement (n, T, Sₛ, S), dispositif d'injection caractérisé par les particularités suivantes :
a) l'accumulateur de carburant est réalisé sous la forme d'un accumulateur de remplissage en retour (25 ; 25") recevant la totalité de la quantité de carburant en retour détournée après la fin du refoulement et la délivrant à nouveau à la chambre de travail (12) de la pompe avant la course de refoulement suivante, cet accumulateur comportant une chambre d'accumulateur (25a ; 25a") et un piston d'accumulateur (26 ; 26") susceptible de se déplacer dans cette chambre contre l'action d'un ressort de pression (27), le canal de décharge (24 ; 24") constituant la seule et directe liaison vers l'accumulateur de remplissage en retour, et l'orifice de décharge (17a) étant susceptible d'être commandé par deux arêtes de commande (14a, 15a) du piston (13) de la pompe, l'orifice de décharge (17a) étant à nouveau susceptible d'être commandé peu avant la fin de la course d'aspiration du piston (13) de la pompe par la deuxième arête de commande (15a) et assurant un retour d'une quantité résiduelle du carburant en retour demeurant encore dans l'accumulateur de remplissage en retour.
b) le piston d'accumulateur (26 ; 26") est mis en place dans la chambre d'accumulateur (25a, 25a") avec une surface de fond fermée (26a) tournée vers l'emplacement où le canal de décharge (24) débouche,
c) l'accumulateur de remplissage en retour (25 ; 25") est raccordé au canal de décharge (24 ; 24") par une pièce de liaison (sabot de glissement 32 ; étrier de raccordement 101) entourant au moins partiellement la douille (21) du cylindre et permettant de légers déplacements de cette douille (21) du cylindre par rapport à sa position de base tout en étant étanché contre les fuites du carburant.

2. Dispositif d'injection de carburant selon la revendication 1, caractérisé en ce que la pièce de liaison est réalisée sous la forme d'un sabot de glissement (32) guidé dans un perçage radial (33) du boîtier (22) de la pompe et s'appliquant avec interpénétration de formes contre une surface enveloppe cylindrique (21 b) de la douille (21) du cylindre.

3. Dispositif d'injection de carburant selon la revendication 2, caractérisé en ce que le sabot de glissement (32) est en même temps réalisé sous la forme d'un boîtier d'accumulateur recevant le piston d'accumulateur (26) et la chambre d'accumulateur (25a) de l'accumulateur de remplissage en retour (25).

4. Dispositif d'injection de carburant selon la revendication 2, caractérisé en ce qu'un second sabot de glissement (44) recevant une tubulure de débouché (38a) de la soupape de dosage (38) est disposé dans un second perçage radial (45) du boîtier (22) de la pompe et est fixé dans la zone de l'orifice d'alimentation (16) contre la surface enveloppe cylindrique (21b) de la douille (21) du cylindre.

5. Dispositif d'injection de carburant selon la revendication 1, caractérisé en ce que la pièce de liaison est réalisée sous la forme d'un étrier de raccordement (101) entourant une surface enveloppe cylindrique (21b) de la douille (21) du cylindre se trouvant dans la zone du perçage de décharge (17"), cet étrier entourant étroitement, avec adaptation et l'élément de pompe, la douille (21) du cylindre par un alésage transversal (102) traversant l'une (101a) de ces extrémités, et comportant un perçage longitudinal (103) radial par rapport à l'axe longitudinal du cylindre (11) de la pompe, débouchant dans l'alésage transversal (102), et usiné dans l'étrier de raccordement (101) à partir de son autre extrémité (101 b), ce perçage longitudinal recevant la chambre d'accumulateur (25a") de l'accumulateur de remplissage en retour (25") et le piston d'accumulateur (26").

6. Dispositif d'injection de carburant selon la revendication 5, caractérisé en ce que l'étrier de raccordement (101) comporte dans la paroi de son extrémité (101a) comportant l'alésage transversal (102), un perçage d'alimentation (104) placé diamétralement en face du perçage longitudinal (103) et se trouvant en communication avec l'orifice d'alimentation (16) dans le cylindre (11) de la pompe, tandis que la soupape de dosage (38) est insérée dans le boîtier (22) de la pompe avec une tubulure de débouché (38a) pressée de façon étanche au carburant sous pression contre une zone de paroi, comportant le perçage d'alimentation (104), de l'étrier de raccordement (101).
